# EUROPÄISCHE PATENTANMELDUNG

(11) **EP 4 635 863 A1**
(43) Veröffentlichungstag der Anmeldung: **22.10.2025**
(21) Anmeldenummer: 25169174.7
(22) Anmeldetag: 08.04.2025
(51) Int. Cl.: B65B 25/00, B65B 31/04, B65B 53/06, B65D 77/00

(54) **VERFAHREN UND VORRICHTUNG ZUM VERPACKEN VON GEGENSTÄNDEN UND VERWENDUNG EINER FOLIE FÜR DIESES VERFAHREN**

(30) Priorität: 16.04.2024 DE 102024110670
(71) Anmelder: Kallfass, Jens, 72622 Nürtingen (DE)
(72) Erfinder: Kallfass, Jens, 72622 Nürtingen (DE)
(74) Vertreter: Patentanwälte Ruff, Wilhelm, Beier, Dauster & Partner mbB

(57) **Zusammenfassung**

Bei einem Verfahren zum Verpacken eines Gegenstands in eine thermisch schrumpfbare Barrierefolie wird ein Träger samt dem Gegenstands darauf vollständig in die Barrierefolie eingehüllt. Dabei wird entweder ein Unterdruck in dem Folienbeutel erzeugt und dann der Folienbeutel mit Unterdruck darin verschlossen. Alternativ dazu der fertige Folienbeutel ein an der Barrierefolie angebrachtes Überdruckventil aufweisen oder ein Entlüftungsloch, das nach dem Schrumpfen luftdicht verschlossen wird. Der Folienbeutel wird mittels thermischen Verschweißens von mindestens zwei aufeinanderliegenden Lagen der Barrierefolie verschlossen und anschließend erfolgt ein Schrumpfen der Barrierefolie mittels thermischer Einwirkung, um den Folienbeutel eng an dem Träger mit dem Gegenstand darauf anliegen zu lassen. Die Barrierefolie ist zweilagig mit einer dünnen Lage EVOH-Folie dazwischen, um recyclingfähig zu sein.

## Beschreibung

### Anwendungsgebiet und Stand der Technik

Die Erfindung betrifft ein Verfahren zum Verpacken eines Gegenstands in eine Folie oder mit einer Folie, wobei der Gegenstand auf einem Träger liegt und dieser Träger mit dem Gegenstand dann in die Folie eingehüllt wird. Des Weiteren betrifft die Erfindung eine Verwendung einer sogenannten Barrierefolie zum Verpacken eines Gegenstands auf einem Träger gemäß diesem Verfahren. Schließlich betrifft die Erfindung auch eine Vorrichtung, mit der das erfindungsgemäße Verfahren durchgeführt werden kann.

Es ist bekannt, beispielsweise Lebensmittel als Gegenstände direkt und nur in Folie zu verpacken. Ebenso ist es bekannt, Lebensmittel als Gegenstände auf einen Träger, beispielsweise aus Pappe oder als mehrlagiger Kunststoff-Tray, aufzulegen, wobei der Träger oben einen umlaufenden breiten Rand aufweist. Auf diesem Rand wird dann eine mehrlagige Folie zum Verschließen aufgeklebt oder aufgeschweißt. Zu diesem Zweck ist diese Folie derart ausgebildet, dass sie von außen nach innen an das zu verpackende Lebensmittel keine Keime, Bakterien oder zu viel Sauerstoff gelangen lässt. Des Weiteren sind diese Folien teilweise relativ dick, damit die genannte Verbindungsart mit dem Rand des Trägers dauerhaft und stabil erfolgt. Nachteilig an dieser Mehrlagigkeit ist, dass das Material nicht recyclingfähig ist. Ein Deckel kann aus dem Material LDPE/EVOH/PP mit einer Stärke von 55 µm bestehen, ein Träger aus dem Material PET oder LDPE.

Des Weiteren sind beispielsweise aus der EP 3 530 457 A1 sogenannte EVOH-Schrumpffolien bekannt, die auch als sogenannte Barriere-Folien bekannt sind. Auch sie können zum Verpacken von auf Trägern liegenden Lebensmitteln verwendet werden. Nach dem Verpacken bzw. Verschließen einer Verpackung können sie auf bekannte Art und Weise thermisch geschrumpft werden.

### Aufgabe und Lösung

Der Erfindung liegt die Aufgabe zugrunde, ein eingangs genanntes Verfahren, eine entsprechende Verwendung sowie eine entsprechende Vorrichtung zu schaffen, mit denen Probleme des Standes der Technik gelöst werden können und es insbesondere möglich ist, Lebensmittel als Gegenstände auf einem Träger sicher, haltbar und möglichst keimfrei bzw. möglichst gut verpacken zu können, wobei vorzugsweise die Verpackung möglichst vollständig recyclingfähig ist, ein Träger möglicherweise kompostierfähig ist.

Gelöst wird diese Aufgabe durch ein Verfahren mit den Merkmalen des Anspruchs 1, durch eine Verwendung mit den Merkmalen des Anspruchs 14 sowie durch eine Vorrichtung mit den Merkmalen des Anspruchs 15. Vorteilhafte sowie bevorzugte Ausgestaltungen der Erfindung sind Gegenstand der weiteren Ansprüche und werden im Folgenden näher erläutert. Dabei werden manche der Merkmale nur für das Verfahren, nur für die Verwendung oder nur für die Vorrichtung beschrieben. Sie sollen jedoch unabhängig davon sowohl für das Verfahren als auch für eine solche Verwendung sowie eine entsprechende Vorrichtung selbstständig und unabhängig voneinander gelten können. Der Wortlaut der Ansprüche wird durch ausdrückliche Bezugnahme zum Inhalt der Beschreibung gemacht.

Das Verfahren dient dazu, einen Gegenstand in eine Folie zu verpacken, wobei der Gegenstand auf einem Träger angeordnet ist. Es können auch mehrere, insbesondere gleichartige oder gleiche, Gegenstände auf einem einzigen Träger sein. Vorzugsweise ist es aber ein einziger Träger in einer einzigen Folienverpackung. Die Folie ist dabei eine vorgenannte Barrierefolie, vorzugsweise eine EVOH-Folie, ggf. auch eine mehrlagige Folie mit einer Lage EVOH-Folie, vorteilhaft als mittlere Lage zwischen zwei anderen Folienlagen. Sie ist thermisch schrumpfbar und für Bakterien und Keime nur schwer oder gar nicht durchdringbar. Ebenso kann sie für atmosphärische Gase wie Sauerstoff, Kohlendioxid odgl. nahezu undurchdringbar sein. Das Verfahren zum Verpacken weist die im Folgenden genannten Schritte auf.

Als Schritt A) wird ein Träger bereitgestellt, auf dem sich mindestens ein vorgenannter Gegenstand befindet. Der Träger überragt dabei den Gegenstand seitlich, zumindest wenn dies in der Draufsicht betrachtet wird. Vorteilhaft kann der Träger auch höher sein als der Gegenstand, ihn also überragen, was aber nicht zwingend ist. Alternativ kann der Träger an den zu verpackenden Gegenstand oder an die zu verpackenden Gegenstände angepasst sein, wobei er auch kleiner sein kann oder gleich groß sein kann. Die Größe des Trägers sollte in der Aufliegefläche maximal 10% von der Größe des Gegenstands abweichen. Bevorzugt ist der Träger größer bzw. überragt den Gegenstand eben.

Als Schritt B) wird der Träger mit dem Gegenstand darauf vollständig in die Barrierefolie eingehüllt oder eingeschlagen, ist also vollständig in der Folie. Dabei kann die Folie noch an mindestens einer Stelle oder einer Seite entlang einer Seite des Trägers offen sein. Dies ist zum einen ohnehin ein Zwischen-Stadium während des Verpackens. Zum anderen kann dieses genutzt werden, da es dann mehrere Möglichkeiten gibt, die Folie bzw. den durch sie entstehenden und gebildeten Folienbeutel mit Träger und Gegenstand darin zu verschließen.

Danach wird allgemein der Folienbeutel hergestellt bzw. verschlossen. Eine erste Möglichkeit zum Verschließen der Barrierefolie um den Träger mit dem Gegenstand darauf ist die, dass in dem dabei gebildeten Folienbeutel ein Unterdruck erzeugt wird. Dies kann auf mehrere Arten erfolgen, die nachfolgend noch näher erläutert werden. Der Unterdruck dient dazu, dass sich der Folienbeutel an den Träger samt Gegenstand darauf etwas, weitgehend oder vollständig anpasst. Des Weiteren dient er einem besseren Schrumpfen der Barrierefolie bzw. des Folienbeutels, was nachfolgend noch näher erläutert wird. Jedenfalls wird gemäß Schritt C) der Folienbeutel mit einem Unterdruck darin verschlossen, wobei der Unterdruck vorteilhaft zwischen 0,1 bar und 0,5 bar liegen kann.

Alternativ zu dem genannten Schritt C) kann in einem Schritt D) ein vollständiges Verschließen der Barrierefolie um den Träger mit dem Gegenstand darauf zur Bildung eines Folienbeutels vorsehen, dass an dem fertigen Folienbeutel ein Überdruckventil angebracht ist. Ein solches Überdruckventil kann ähnlich ausgebildet sein wie es beispielsweise von Verpackungen für Kaffeebohnen odgl. bekannt ist. Es kann vorteilhaft an einer Oberseite des Folienbeutels angebracht sein, besonders vorteilhaft hin zu einer Seite versetzt bzw. so angebracht, dass es nicht an der aufgrund des verpackten Gegenstands höchsten Stelle der Verpackung bzw. des Folienbeutels angeordnet ist. Dieses Überdruckventil dient auch dem anschließenden thermischen Schrumpfen.

Gemäß einer dritten Möglichkeit kann gemäß einem Schritt E), der alternativ zum Schritt C) oder alternativ zum Schritt D) durchgeführt werden kann, ein Entlüftungsloch in dem aus verschlossener Barrierefolie gebildeten Folienbeutel erzeugt werden oder vorhanden sein. Dies kann beispielsweise durch einfaches Perforieren erfolgen. Der so gebildete Folienbeutel kann durch dieses mindestens eine Entlüftungsloch während des nachfolgenden Schritts des thermischen Schrumpfens des Folienbeutels Überdruck und erwärmte Luft aus dem Folienbeutel auslassen. Nach dem thermischen Schrumpfen der Barrierefolie wird das Entlüftungsloch wieder luftdicht verschlossen, beispielsweise mittels eines Patches oder eines Klebeetiketts odgl., welches aus Barrierefolie bestehen kann, um auch in diesem Bereich die gewünschten vorteilhaften Eigenschaften zu bewahren, oder aus anderem Material bzw. anderer Folie bestehen kann.

Der Folienbeutel wird verschlossen bzw. die Barrierefolie bildet den Folienbeutel beim Verschließen dadurch, dass mindestens zwei Lagen der Barrierefolie aufeinandergelegt werden und mittels thermischen Verschweißens verbunden werden, der Folienbeutel also thermisch verschweißt wird. Dies kann grundsätzlich auf bekannte Art und Weise erfolgen, wie nachfolgend noch näher erläutert wird.

Anschließend wird in einem Schritt F) die Barrierefolie bzw. der Folienbeutel erwärmt, um so mittels thermischer Einwirkung die Barrierefolie zu schrumpfen. Dadurch liegt der durch sie gebildete Folienbeutel eng an dem Träger mit dem Gegenstand darauf an. Dadurch erfolgt eine optisch ansprechendere, mechanisch besser handhabbare bzw. greifbare Verpackung mit Träger und Gegenstand darin, da die sozusagen über den Träger spannende oder auf den Träger aufgespannte Barrierefolie diesen zusätzlich stabilisiert. So wird eine grundsätzlich hoch praxistaugliche Verpackung erreicht.

Während der thermischen Einwirkung wird sich in dem Folienbeutel eingeschlossene Luft grundsätzlich aufgrund der Erwärmung ausdehnen. Wird gemäß Schritt C) ein Unterdruck bzw. ein ausreichender Unterdruck in dem Folienbeutel erzeugt, so dehnt sich diese Unterdruck-Atmosphäre auch durch das Erwärmen während des thermischen Schrumpfens nicht stark aus. Zumindest ist dies nicht so stark, dass es den Vorgang des thermischen Schrumpfens an sich stören oder beeinträchtigen würde. Nach dem Abkühlen ist der Träger mit dem mindestens einen Gegenstand darauf fest und eng in dem Folienbeutel eingepackt, vorteilhaft unter Spannung.

Beim Schritt D) dient das Überdruckventil dazu, die sich in dem Folienbeutel befindende und nicht unter Überdruck stehende Luft, die sich aufgrund der Erwärmung ausdehnt, nach außen abzulassen bzw. herauszulassen. Da das Überdruckventil ein Einwegventil ist, wird beim Abkühlen keine Umgebungsluft angesaugt, das Schrumpfen der Barrierefolie kann sehr gut erfolgen, und im Ergebnis liegt entsprechend wie bei Schritt C) eine Verpackung in einem thermisch geschrumpften Folienbeutel vor. Das Überdruckventil verbleibt einfach an dem Folienbeutel.

Beim Vorgehen gemäß Schritt E) dient das mindestens eine Entlüftungsloch ähnlich wie das Überdruckventil dazu, den aufgrund der Erwärmung der Luft in dem Folienbeutel erzeugten Überdruck auszugleichen bzw. abzulassen. Nach dem Schrumpfen, vorteilhaft noch vor dem vollständigen Abkühlen, wird das Entlüftungsloch verschlossen oder verklebt bzw. abgeklebt. Damit kann durch dieses Entlüftungsloch kein Eintreten von Gasen, Bakterien, Keimen odgl. erfolgen. Des Weiteren kann durch das Verschließen vor dem vollständigen Abkühlen auch ein Unterdruck erreicht werden, wenngleich es ein relativ geringer bzw. schwacher Unterdruck ist.

Somit gibt es im Rahmen der Erfindung mehrere Möglichkeiten, um das Ziel eines in geschrumpfte Barrierefolie eingepackten Gegenstands auf einem Träger zu erreichen.

Die Maßnahmen von Schritt C), Schritt D) oder Schritt E) dienen jeweils dazu, das thermische Schrumpfen der Barrierefolie mit temperaturbedingtem Ausdehnen von in dem Folienbeutel befindlicher Luft oder Gasen zu verringern oder zu vermeiden.

Als weitere Alternative zu den Schritten C), D) und E) können Gas und/oder Luft aus dem Folienbeutel vor dessen vollständigem Verschließen herausgedrückt werden, entweder teilweise oder weitgehend, beispielsweise 10% bis 40% oder sogar bis 60%. Dies kann bevorzugt dadurch erfolgen, dass Druck von einer Seite, insbesondere von oben, auf den Folienbeutel aufgebracht wird. Besonders vorteilhaft erfolgt dies flächig und nachgiebig oder flexibel, so dass quasi überschüssige Luft bzw. Gas aus dem Folienbeutel herausgedrückt werden können bzw. dieser etwas flachgedrückt wird. Der Effekt ist ähnlich, wie wenn aus dem Folienbeutel kurz vor dessen vollständigem Verschließen abgesaugt wird. Beim anschließenden thermischen Schrumpfen erfolgt dann ein geringeres oder gar kein Aufblähen des verschlossenen Folienbeutels aufgrund von darin enthaltener Luft oder Gas. So kann dann letztlich auch das thermische Schrumpfen besser erfolgen.

In Ausgestaltung der Erfindung kann die Barrierefolie eine Stärke zwischen 10 µm und 40 µm aufweisen, vorzugsweise zwischen 15 µm und 30 µm. Durch die relativ geringe Stärke kann die Menge an entstehendem Kunststoffabfall reduziert werden. Die Folie für den Folienbeutel bzw. für die Verpackung kann entweder aus zwei getrennten Bahnen Flachfolie bestehen, wobei die beiden Bahnen vorteilhaft gleiche Breite aufweisen und übereinander mit etwas Abstand geführt werden, wobei der Träger mit dem zu verpackenden Gegenstand darin oder darauf zwischen den beiden Bahnen liegt. Dann werden im Verfahren vier luftdichte Schweißnähte gebildet, um den Folienbeutel zu erzeugen, wobei diese Schweißnähte vorzugsweise aneinander anschließen und durchgehend um den Folienbeutel herum verlaufen. Alternativ kann aus einer einzigen Bahn Flachfolie ein sogenannter Halbschlauch gebildet sein oder gebildet werden, so dass eine einzige Bahn Flachfolie sozusagen auf sich selbst entlang einer Längsseite gefaltet wird. Das Resultat ist ein sogenannter Halbschlauch. In diesen Halbschlauch wird dann der Träger mit dem Gegenstand darin eingebracht, um letztlich als Folienbeutel verpackt zu werden, wobei hierfür lediglich drei Schweißnähte gebildet werden. Dort wo bei einem Verfahren mit zwei getrennten Bahnen Flachfolie die vierte Schweißnaht war, ist die Folienbahn ja sozusagen durchgehend aufgrund des Aufeinanderfaltens. Die gebildeten Schweißnähte liegen dann jeweils an den Stirnseiten einer Verpackung bzw. eines Folienbeutels in der Durchlaufrichtung gesehen und seitlich entlang einer der Längsseiten. In weiterer Ausgestaltung der Erfindung ist eine Barrierefolie vorteilhaft siegelfähig bzw. kann durch Hitze versiegelt oder verschweißt werden, entweder mit anderen Materialien oder vorteilhaft mit sich selbst. Dazu kann sie zwei Folienlagen aufweisen, vorteilhaft aus PE, die zwischen sich eine sogenannte Barriereschicht aufweisen.

Diese Folienlagen sowie die Barriereschicht sind fest miteinander verbunden. Die Barrierefolie ist besonders vorteilhaft co-extrudiert, was insbesondere für das thermische Schrumpfen von Vorteil ist.

In weiterer Ausgestaltung der Erfindung kann vorgesehen sein, dass der Unterdruck während des vollständigen Verschließens erzeugt wird und aufrechterhalten wird. Er kann dabei schwanken. Unter Umständen kann der Unterdruck auch so erzeugt werden bzw. es kann versucht werden, dass er bis kurz vor dem Verschließen des Folienbeutels oder Verschweißen von Folienlagen aktiv erzeugt wird, beispielsweise durch Drücken auf den Folienbeutel oder durch Absaugen, dies aber dann eben gestoppt wird. Kurz nach einem Stoppen, vorzugsweise maximal 2 Sekunden oder maximal 1 Sekunde danach, kann dann der Folienbeutel vollständig verschlossen werden. Innerhalb dieser sehr kurzen Zeit kann dann kein vollständiger Druckausgleich erfolgen, so dass im Inneren des verschlossenen Folienbeutels noch ein ausreichender Unterdruck vorhanden ist. So kann durch die letzte verbliebene Öffnung im Folienbeutel noch Luft abgesaugt werden oder entweichen, diese wird dann sozusagen erst im letzten Moment verschlossen.

In vorteilhafter Ausbildung der Erfindung kann das Schrumpfen der Barrierefolie mittels thermischer Einwirkung erfolgen. Hierzu können auf an sich bekannte Art und Weise Warmluft, Wasserdampf oder ein Wasserbad verwendet werden, vorteilhaft kann es in einem vorgenannten Schrumpftunnel erfolgen. Besonders vorteilhaft erfolgt ein Schrumpfen im Durchlauf des Folienbeutels mit dem Träger und dem Gegenstand darin.

Bevorzugt kann der Unterdruck, der in Schritt C) in dem Folienbeutel nach vollständigem Verschließen und vor einem Schrumpfen der Barrierefolie erzeugt worden ist oder besteht, zwischen 0,01 bar und 0,9 bar liegen, besonders bevorzugt zwischen 0,1 bar und 0,5 bar liegen. Dies reicht aus, um in einem nachfolgenden thermischen Schrumpfvorgang ein Ausdehnen von in dem verschlossenen Folienbeutel befindlicher Luft so gering zu halten, dass es das Schrumpfen der Folie nicht negativ beeinträchtigt bzw. nicht verhindert.

In vorteilhafter Ausgestaltung der Erfindung kann vorgesehen sein, dass der Träger mit dem Gegenstand darauf zuerst derart in die Barrierefolie eingebracht wird, dass die Barrierefolie unterhalb des Trägers ist und an einer ersten Lateralseite durchgängig und ununterbrochen nach oben auf den Träger samt Gegenstand darauf überlappt. An der gegenüberliegenden zweiten Lateralseite können beide Folienlagen über den Träger und den Gegenstand darauf überstehen. Dies ist dann ein sogenannter Folienhalbschlauch, der beispielsweise gemäß der EP 806 346 A2 erzeugt werden kann und den Vorteil aufweist, dass nur eine einzige Folienbahn benötigt wird und entlang nur einer einzigen Lateralseite, nämlich der ersten Lateralseite, verschweißt werden muss. Anschließend können die beiden Folienlagen an dieser zweiten Lateralseite miteinander verschweißt werden, insbesondere mit einem Abstand zu der zweiten Lateralseite des Trägers, der weniger als 20% oder weniger als 10% des Abstands der beiden Lateralseiten zueinander beträgt. Ein Folienüberstand außerhalb des Folienbeutels kann dabei abgetrennt werden.

In vorteilhafter Ausgestaltung der Erfindung erfolgt das Verschweißen mindestens an der zweiten Lateralseite, vorteilhaft an beiden Lateralseiten, im Durchlauf. Besonders vorteilhaft erfolgt es konstant bzw. mit konstanter Geschwindigkeit oder zumindest ohne Unterbrechung.

Beim Verpacken in die Barrierefolie bzw. in den Folienbeutel kann der Träger mit dem Gegenstand darauf entlang einer Transportrichtung bewegt werden, wobei die beiden Folienlagen in einer quer zu dieser Transportrichtung verlaufenden Querrichtung miteinander verbunden sind oder verbunden werden durch Verschweißen. Dies kann an einer Vorderseite des Trägers in Transportrichtung gesehen bereits erfolgt sein, was beim seriellen Verpacken aus dem vorgenannten Stand der Technik auch bekannt ist. Bevorzugt kann der Folienbeutel endgültig verschlossen werden durch Verschweißen der beiden Folienlagen miteinander an einer der Vorderseite gegenüber liegenden Rückseite, dies ist quasi die letzte Schweißnaht.

In einer Ausgestaltung der Erfindung kann in dem Inneren des Folienbeutels normale Luft enthalten sein, also kein Schutzgas enthalten sein, vorteilhaft mit dem Unterdruck. So kann der Aufwand dafür eingespart werden, der vor allem gleichzeitig mit dem Anlegen bzw. Erzeugen des Unterdrucks bedeutend wäre.

Alternativ kann in dem Inneren des Folienbeutels ein Schutzgas enthalten sein, beispielsweise ein übliches Schutzgas für Lebensmittel wie Kohlendioxid oder Stickstoff, vorteilhaft auch mit dem Unterdruck. Dennoch kann auch hier der vorgenannte Unterdruck vorhanden sein. Eine nochmals weitere Möglichkeit ist Trockeneis, das in die Packung eingebracht wird. Es ist in manchen Anwendungen leichter zu handhaben als gasförmiges Kohlendioxid. Durch das Ausgasen des Trockeneises wird Kohlendioxid freigesetzt, welches die Luft innerhalb des Folienbeutels vollständig ersetzt, und danach ist eine Atmosphäre mit 100% Kohlendioxid in dem Folienbeutel. Diese austretende Luft oder auch überschüssiges Kohlendioxid muss aus dem Folienbeutel mittels des Überdruckventils oder des Entlüftungslochs solange entweichen, bis das Trockeneis vollständig verdampft ist.

In Ausgestaltung der Erfindung kann der Unterdruck gemäß dem Schritt C) in dem Folienbeutel dadurch erzeugt werden, dass eine längliche, eigenstabile Rohrleitung oder ein sonstiges Absaugrohr oder ein Absaugschlauch in den noch nicht vollständig verschlossenen Folienbeutel eingebracht wird oder er sich darin befindet. Dann können dadurch Luft aus dem Folienbeutel abgesaugt werden bzw. der Unterdruck erzeugt werden, wobei insbesondere die Luft abgesaugt wird, während der Folienbeutel verschlossen wird. Die Rohrleitung sollte dabei vor dem vollständigen Verschließen des Folienbeutels herausgezogen wird, also solange der Folienbeutel nur teilweise verschlossen ist.

In anderer Ausgestaltung der Erfindung kann der Unterdruck gemäß Schritt C) in dem Folienbeutel erzeugt wird, indem in einem seitlich verschlossenen Folienschlauch für mehrere Folienbeutel ein Unterdruck erzeugt wird. In diesem Folienschlauch sind stets mehrere Gegenstände hintereinander aufgereiht, vorteilhaft werden sie weitgehend kontinuierlich bewegt. Ein quer zur Längsrichtung verlaufender Schweißstempel bzw. eine sogenannte Querschweißeinrichtung kann dann jeweils der erste Gegenstand in dem Folienschlauch außerhalb einer den Unterdruck erzeugenden Funktionseinheit absiegeln bzw. verschließen und abtrennen. Die Querschweißeinrichtung sollte vorzugsweise mitlaufend ausgebildet sein, zumindest für eine kurze Strecke, so dass sie während des Mitlaufens absiegeln bzw. verschließen und abtrennen kann. So braucht die Bewegung der Folienbeutel bzw. der zu verpackenden Gegenstände nicht unterbrochen zu werden. Ein vorgenanntes Absaugrohr odgl. zum Erzeugen des Unterdrucks kann dann unbewegbar bzw. statisch in dem Folienschlauch stehen, vorteilhaft in dem Bereich an der Querschweißeinrichtung, besonders vorteilhaft 10 mm bis 70 mm, beispielsweise 40 mm, von dieser entfernt.

Eine solche Querschweißeinrichtung kann ganz allgemein vorgesehen sein, um die Folienbeutel in Längsrichtung gesehen abzuteilen und vor allem zu verschweißen und somit auch zu verschließen.

In nochmals weiterer Ausgestaltung der Erfindung können alternativ zu Schritt C), D) und E) Gas und/oder Luft aus dem Folienbeutel vor dem vollständigen Verschließen des Folienbeutels herausgedrückt werden, also nicht abgesaugt werden. Dies kann vorzugsweise erfolgen, indem Druck von einer Seite, insbesondere von oben, flächig und nachgiebig oder flexibel auf den Folienbeutel aufgebracht bzw. ausgeübt wird. Dies kann mit einer weich-elastischen oder nachgiebigen Platte, Bürste oder einem Schaumstoffkissen odgl. gemacht werden. Alternativ kann es mit Druckluft gemacht werden, was den Vorteil von geringerem Verschleiß und geringere Gefahr von Beschädigung aufweist.

Vorteilhaft kann eine sogenannte Barrierefolie zum Verpacken eines Gegenstands auf einem Träger mit einem zuvor beschriebenen Verfahren verwendet werden. Eine solche Barrierefolie kann eine Dicke zwischen 10 µm und 30 µm aufweisen. Sie kann vorteilhaft nahezu ein Monomaterial sein und beispielsweise zu 95% aus PE bestehen, wobei sie mehrlagig sein kann und 2 dünne Lagen aus PE-Folie bestehen können. Zu 5% kann die Barrierefolie aus anderem Material bestehen, welches eine Barriereschicht zwischen den beiden Lagen von PE-Folie bildet. Diese Barriereschicht verhindert das Eindringen von Bakterien, Keimen udgl.. Eine solche Barrierefolie weist den großen Vorteil auf, dass sie sehr gut recycelt werden kann. Dies gilt auch für einen vorgenannte Träger, wenn dieser beispielsweise aus Pappe oder Papiermaterial besteht, selbst wenn er eine dünne Beschichtung aus Wachs, dünne Folie odgl. aufweisen sollte, die den Träger wasserundurchlässig bzw. feuchtigkeitsbeständig machen. Zum besseren Recycling sollte darauf aber verzichtet werden, ggf. kann ein separates Saugvlies aus kompostierbarem oder recyclingfähigem, Material auf dem Träger vorgesehen sein.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte und Zwischen-Überschriften beschränkt die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine Seitenansicht auf ein Lachsfilet in einem schalenförmigen Träger aus Pappe, die nachfolgend zu verpacken sind,
- Fig. 2: der Träger mit dem Lachsfilet aus Fig. 1 eingehüllt in einen Folienbeutel,
- Fig. 3: eine Draufsicht auf den Folienbeutel aus Fig. 2,
- Fig. 4: eine vereinfachte Darstellung während eines Verpackungsverfahrens für den Träger samt Lachsfilet aus Fig. 2, wobei aus dem noch nicht verschlossenen Folienbeutel Luft abgesaugt wird,
- Fig. 5: eine Draufsicht auf einen an den Rändern geschlossenen Folienbeutel entsprechend Fig. 3 mit einem Entlüftungsloch,
- Fig. 6: eine Darstellung ähnlich Fig. 5 mit geschrumpftem Folienbeutel, wobei das Entlüftungsloch durch einen Aufkleber luftdicht verschlossen worden ist,
- Fig. 7: eine seitliche Darstellung einer Möglichkeit zum formelastischen Ausüben von Druck auf den Folienbeutel entsprechend Fig. 4, bevor das Entlüftungsloch verschlossen wird, und
- Fig. 8: eine Darstellung eines Folienbeutels ähnlich Fig. 3 mit einem Überdruckventil an dessen Oberseite.

### Detaillierte Beschreibung der Ausführungsbeispiele

In der Fig. 1 ist ein Stück Lachsfilet 11 dargestellt als Lebensmittel bzw. als zu verpackender Gegenstand, das auf einem Träger 13 liegt. Der Träger 13 besteht aus Pappe, evtl. mit einer sehr dünnen Beschichtung an seiner Oberseite zu dem Lachsfilet 11 hin. Alternativ kann eine separate Auflage aus Saugvlies vorgesehen sein. Der Träger 13 sollte vorteilhaft frei von Kunststoff sein und/oder recyclingfähig sein. Er ist schalenartig ausgebildet mit einem Trägerboden 14 und einem oben umgebogenen und nach außen abstehenden umlaufenden Trägerrand 15. Dies zeigt auch ein Vergleich mit der Darstellung der Fig. 3. Derartige Träger 13 sind im Stand der Technik bekannt. Durch eine separate Auflage aus Saugvlies kann der Träger 13 aus Karton von dem Saft des Lachsfilets 11 nicht durchweicht werden und bleibt so stabil.

Dieses Gebinde aus Lachsfilet 11 auf dem Träger 13 muss nun für den Verkauf verpackt werden, und zwar in einen Folienbeutel. Vorteilhaft erfolgt dies in einer Fabrik, in der auch der Lachs in die Lachsfilets 11 zerteilt wird. In der Fig. 2 ist ein solcher Folienbeutel 18 um den Träger 13 mit Lachsfilet 11 darin dargestellt, wobei der Folienbeutel 18 hier schon geschrumpft und somit eng an die Form bzw. Kontur des Trägers 13 mit Lachsfilet 11 darin angepasst ist. Ein derartiges Schrumpfen ist thermisch erfolgt wie zuvor erläutert, vorteilhaft mittels Durchlaufens durch einen thermischen Schrumpftunnel, wobei sich ein Folienmaterial des Folienbeutels zusammenzieht und das enge Anliegen der Folie bewirkt. Ein Vorteil dieses engen Anliegens ist auch, dass das Gebinde aus Träger 13 mit Lachsfilet 11 darin etwas stabilisiert wird. Die Folie für den Folienbeutel 18 ist eine spezielle Barrierefolie bzw. sogenannte EVOH-Folie, wie sie eingangs beschrieben worden ist.

Der Folienbeutel 18 ist in Fig. 3 in Draufsicht dargestellt zur besseren Erläuterung mit einer Transportrichtung T. Der Folienbeutel 18 weist eine Unterseite 19, eine Oberseite 20 und drei umlaufende Seitenschweißnähte 22a, 22b und 22c auf. An der vierten Seite 23, also links, verläuft die Folie durchgängig von der Unterseite 19 zur Oberseite 20. Der Folienbeutel 18 ist also mit einem vorgenannten Halbfolienschlauch gebildet und muss deswegen nur an drei Seiten mittels thermischen Schweißens verbunden werden.

Die Randschweißnähte 22a bis 22c verschließen den Folienbeutel 18 luftdicht, so dass keine Verunreinigungen oder Keime in den Folienbeutel 18 und an das Lachsfilet 11 gelangen können. Um die vorgenannten Probleme mit Erwärmung der restlichen Luft innerhalb des geschlossenen Folienbeutels 18 beim Schrumpfen zu vermeiden, kann gemäß Fig. 4 während des Verschweißens Unterdruck in dem Folienbeutel 18 erzeugt werden bzw. Luft abgesaugt werden. In der Fig. 4 ist dies sehr vereinfacht schematisch dadurch dargestellt, dass der Träger 13 mit dem Lachsfilet 11 darauf bereits an Oberseite und Unterseite in den Halbfolienschlauch eingeschlagen worden ist, wie dies aus dem vorgenannten Stand der Technik bekannt ist. Die vordere Randschweißnaht 22a ist bereits erzeugt durch Abtrennen des an sich kontinuierlichen Halbfolienschlauchs mittels einer vereinfacht dargestellten Querschweißeinrichtung 35. Diese vordere Randschweißnaht 22a geht über die gesamte Breite und verschließt den Folienbeutel hier bzw. verbindet Unterseite 19 und Oberseite 18 fest und luftdicht miteinander.

Die rechte Randschweißnaht 22b ist ebenfalls vollständig hergestellt, und zwar mittels einer ebenfalls aus dem Stand der Technik bekannten Seitenschweißeinrichtung 37. Derartige Seitenschweißeinrichtungen 37 sind beispielsweise bekannt aus der DE 199 05 888 A1 oder der DE 10 2006 018 083 A1. Entsprechende Querschweißeinrichtungen sind beispielsweise bekannt aus der DE 102011 075 532 A1. An der Seitenschweißeinrichtung 37 ist eine Kamera 38 angeordnet, die zu einer Überwachungsvorrichtung gehört, mit welcher eine Qualität bzw. eine gewünschte und ordnungsgemäße Herstellung der Randschweißnaht 22b an der Seite überwacht werden kann. Sollten sich hier Qualitätsprobleme ergeben, so kann die entsprechende Verpackung direkt ausgeschleust werden und entsorgt werden, oder der darin befindliche Träger 13 samt Lachsfilet 11 kann erneut verpackt werden.

An der in Transportrichtung T hinten liegenden Seite des Trägers 13 bzw. des Folienbeutels 18, an dem gemäß Fig. 3 die Randschweißnaht 22c bewirkt sein soll, ist von hinten ein Absaugrohr 39 in den in diesem Bereich noch offenen Folienbeutel 18 eingeführt. Hier wird Luft aus dem Folienbeutel 18 abgesaugt bzw. so wird darin ein Unterdruck erzeugt. Dies bewirkt ein Anlegen der Unterseite 19 des Folienbeutels an den Trägerboden 14 von unten und an dessen Seitenwände, vor allem aber ein Anliegen der Oberseite 20 der Folie auf die Oberseite des Lachsfilets 11. Durch dessen üblicherweise leicht feuchte Oberseite bleibt die Folie hier auch haften, was den Vorteil hat, dass dann keine Luft nachströmen kann. Aus der Fig. 4 ist nämlich erkennbar, dass beim Transport des Folienbeutels 18 mit Träger 13 und Lachsfilet 11 darin entlang der Transportrichtung T das Absaugrohr 39 aus diesem herausrutscht bzw. nicht mehr in diesen hineinragt und somit auch keinen Unterdruck mehr erzeugen kann. Luft könnte also leicht wieder nachströmen. Deswegen ist die Querschweißeinrichtung 35 erkennbar nahe an dem Absaugrohr 39 in der Draufsicht. Sobald der hintere Trägerrand 15 nämlich unterhalb der Querschweißeinrichtung 35 ist bzw. ein Stück weiter ist, verschweißt die Querschweißeinrichtung 35 Unterseite 19 und Oberseite 20 des Folienbeutels 18 und verschließt diesen. Das Absaugrohr ist kurz vorher aus dem Folienbeutel herausgezogen worden. Aufgrund der vorgenannten Umstände kann dies so bewirkt werden, dass immer noch ein zumindest leichter Unterdruck in dem nun geschlossenen Folienbeutel 18 herrscht. Dann kann der geschlossene Folienbeutel 18 auf übliche Art und Weise, wie hier nicht dargestellt werden muss, erwärmt werden zum thermischen Schrumpfen seiner Folie. Vorteilhaft erfolgt dies in einem eingangs genannten Schrumpftunnel, wie er beispielsweise aus der DE 199 20 057 A1 oder der US 3,777,446 bekannt ist. Durch den Unterdruck oder das sehr geringe Luftvolumen innerhalb des Folienbeutels 18 kann keine große Volumenausdehnung aufgrund der Erwärmung erfolgen, wodurch wiederum das thermische Schrumpfen der Folie und somit das Zusammenziehen nicht oder nicht nennenswert gestört wird. Nach dem Erkalten liegt entsprechend den Fig. 2 und 3 ein Folienbeutel 18 vor, der eng anliegt bzw. eng geschrumpft ist auf den Träger 13 mit dem Lachsfilet 11 darauf.

Da hinter dem Folienbeutel 18 gemäß der Fig. 4 sofort der nächste Folienbeutel mit einem Träger 13 mit Lachsfilet 11 darin herantransportiert wird, kann das Absaugrohr 39 nicht stationär in dieser Position bleiben. Es muss unter Umständen jedes Mal sozusagen neu von hinten in einen teilgeschlossenen Folienbeutel eingeführt werden. Alternativ kann zu dem hinteren Trägerrand 15 hin, wo die Randschweißnaht 22c platziert wird, der Halbfolienschlauch kontinuierlich weiterlaufen mit Trägern 13 darin. Dann kann es ausreichen, wenn lange vor der Querschweißeinrichtung 35 und der Seitenschweißeinrichtung 37, beispielsweise 1 m oder 2 m, das Absaugrohr 39 in diesen Halbfolienschlauch hineinragt und Luft absaugt. Zwar kann Luft in den Halbfolienschlauch jeweils an der rechten Seite nachströmen, während an der Vorderseite die Randschweißnaht 22a ja mittels der Querschweißeinrichtung 35 stets verschlossen ist. Trotz dieser nachströmenden Luft kann aber in dem Folienbeutel bis zu dem Moment, an dem er mit der Querschweißeinrichtung 35 verschlossen wird und somit auch von dem restlichen Halbfolienschlauch abgetrennt wird, der die Luftabsaugung begünstigt, ein Unterdruck aufrechterhalten werden.

Eine vorgenannte alternative Möglichkeit, das Problem der Volumenausdehnung beim thermischen Schrumpfen zu vermeiden oder auszugleichen, ist in den Fig. 5 und 6 dargestellt. Die Draufsicht auf die Fig. 5 zeigt entsprechend Fig. 2 und 3 einen vollständig verschlossenen Folienbeutel 118 mit einem Träger 13 samt Lachsfilet 11 darin. Der Folienbeutel 118 ist an der linken freien Seite 123 durchgängig, da er aus einem Halbfolienschlauch gebildet worden ist wie zuvor beschrieben. An den Randschweißnähten 122a, 122b und 122c ist er verschweißt entsprechend der Darstellung der Fig. 4. An einer Oberseite 120 weist der Folienbeutel 118 jedoch ein Entlüftungsloch 125 auf, das einen Durchmesser von beispielsweise 2 mm oder 3 mm haben kann. Dieses kann auf unterschiedliche Art und Weise eingebracht werden. Es kann durch Einstechen hergestellt werden, alternativ durch thermische Einwirkung, um die Ränder des Entlüftungslochs 125 so zu stärken, dass es nicht so leicht weiter einreißen kann. Es könnte anstelle an der Oberseite 120 auch nahe an einer der Randschweißnähte 122a bis 122c liegen.

Der Folienbeutel 118 mit Träger 13 und Lachsfilet 11 darin kann dann, wie zuvor beschrieben, in einem thermischen Schrumpftunnel erwärmt werden. Dadurch schrumpft die Folie des Folienbeutels 118 und liegt eng an dem Träger 13 samt Lachsfilet 11 an, wie es zuvor beschrieben worden ist. Aufgewärmte und somit ausgedehnte Luft innerhalb des Folienbeutels 118 kann während des Schrumpfens durch das Entlüftungsloch 125 entweichen. Nach dem Schrumpfen kann dann gemäß Fig. 6 ein Aufkleber 126 auf die Oberseite 120 und über das Entlüftungsloch 125 geklebt werden. Dieser Aufkleber 126 kann vorteilhaft auch Informationen zum Inhalt des Folienbeutels 118 enthalten, alternativ zu dessen spezieller Verpackungsart, beispielsweise einem Markennamen dieser speziellen Verpackungsart. Dadurch kann verhindert werden, dass durch das Entlüftungsloch 125 vorgenannte Verunreinigungen oder Keime in den Folienbeutel 118 hinein und an das Lachsfilet 11 gelangen könnten. Diese Möglichkeit entspricht dem eingangs genannten Schritt E), während die Darstellung der Fig. 4 dem vorgenannten Schritt C) entspricht.

In der Fig. 7 ist eine Möglichkeit dargestellt, wie bei einem Folienbeutel 218 entsprechend Fig. 5 mit einem in Fig. 7 nicht zu erkennenden Entlüftungsloch möglichst viel Luft daraus entfernt werden kann. Dazu kann der Folienbeutel 218 mit Träger 13 und Lachsfilet 11 darin auf eine Unterlage gelegt werden. Von oben kommt eine Art weicher Stempel 241 heran, beispielsweise mit einer elastischen Schaumstoffunterseite 242. Diese Schaumstoffunterseite 242 ist so weich, dass sie sozusagen Luft aus dem Folienbeutel 218 herausdrückt, welche durch das Entlüftungsloch entweichen kann. Gleichzeitig beschädigt oder beeinträchtigt sie den Inhalt des Folienbeutels 218 aber nicht. Alternativ zu einem solchen Stempel 241 könnte auch von oben mit Druckluft darauf geblasen werden, zusätzlich von unten auch, was auf den gesamten Folienbeutel 218 mit Inhalt darin dieselbe Wirkung hat. Nach Entfernen des Stempels 241 kann wie zuvor erläutert das Entlüftungsloch wieder verschlossen werden, beispielsweise mittels eines genannten Aufklebers, siehe die Fig. 6.

Eine nochmals weitere Möglichkeit entsprechend dem vorgenannten Schritt D) ist in Fig. 8 dargestellt. Hier ist an einer Oberseite 320 eines Folienbeutels 318 mit Träger 13 und Lachsfilet 11 darin ein Überdruckventil 328 vorgesehen. Es kann beispielsweise an ein Entlüftungsloch ähnlich der Fig. 5 angesetzt werden, vorteilhaft nach dem Herstellen des an sich fertigen Folienbeutels 318 mit Randschweißnähten 322a bis 322c. Derartige Überdruckventile 328 sind aus Lebensmittelverpackungen allgemein bekannt, beispielsweise aus Tüten für Kaffeebohnen. Sie weisen eine mittige Ausgangsöffnung 329 auf und innenliegend eine nicht erkennbare Membran odgl.. Baut sich im Inneren des Folienbeutels 318 ein Überdruck auf, beispielsweise beim zuvor beschriebenen thermischen Schrumpfen der Folie mit Volumenausdehnung aufgrund der Erwärmung, so kann die Luft durch das Überdruckventil 328 und die Ausgangsöffnung 329 austreten. Der Überdruck baut sich also problemlos ab. In die andere Richtung ist das Überdruckventil 328 luftdicht. Dies bedeutet, dass sich die Folie beim Schrumpfen zusammenziehen kann, da die überschüssige bzw. enthaltene Luft ja entweichen kann. Nach dem Abkühlen oder schon währenddessen kann jedoch keine Luft in den Folienbeutel hineinströmen, was auch aus Hygienegründen von Vorteil ist.

In weiterer Ausgestaltung der Erfindung kann vorgesehen sein, dass der Träger 13 samt Lachsfilet 11 darin derart in eine vorbedruckte Folie eingebracht wird, dass sich deren Aufdruck an genau gewünschter und vorherbestimmter Stelle befindet, insbesondere an einer Oberseite 20. Der Aufdruck kann auch so sein, dass nach genau bestimmtem Schrumpfen der Folie eine gewünschte Darstellung vorliegt. Dies ist an sich aus dem Stand der Technik bekannt und muss hier nicht weiter im Detail erläutert werden.

## Patentansprüche

1. Verfahren zum Verpacken eines Gegenstands in eine Folie, wobei die Folie eine Barrierefolie ist, die thermisch schrumpfbar ist und die für Bakterien und Keime undurchdringbar ist und vorzugsweise für atmosphärische Gase wie Sauerstoff, CO₂, nahezu undurchdringbar ist, wobei das Verfahren die folgenden Schritte aufweist:
A) Bereitstellen eines Trägers und des Gegenstands auf dem Träger, wobei der Träger in der Draufsicht den Gegenstand seitlich überragt,
B) vollständiges Einhüllen des Trägers mit dem Gegenstand darauf in die Barrierefolie,
C) vollständiges Verschließen der Barrierefolie um den Träger mit dem Gegenstand darauf, um einen Folienbeutel zu bilden, und Erzeugen eines Unterdrucks in dem Folienbeutel derart, dass der Folienbeutel mit Unterdruck darin verschlossen wird,
D) alternativ zu Schritt C) erfolgt ein vollständiges Verschließen der Barrierefolie um den Träger mit dem Gegenstand darauf, um einen Folienbeutel zu bilden, und der fertige Folienbeutel ist mit einem an der Barrierefolie, insbesondere an einer Oberseite des Folienbeutels, angebrachten Überdruckventil versehen,
E) alternativ zu Schritt C) oder D) erfolgt ein vollständiges Verschließen der Barrierefolie um den Träger mit dem Gegenstand darauf, um einen Folienbeutel zu bilden, und es wird ein Entlüftungsloch in dem Folienbeutel erzeugt oder es ist ein Entlüftungsloch in dem Folienbeutel vorhanden für eine Entlüftung des Folienbeutels während der thermischen Einwirkung nach Schritt F), wobei das Entlüftungsloch nach dem Schrumpfen der Barrierefolie luftdicht verschlossen wird,
wobei der Folienbeutel verschlossen wird mittels thermischen Verschweißens von mindestens zwei aufeinanderliegenden Lagen der Barrierefolie,
F) Schrumpfen der Barrierefolie mittels thermischer Einwirkung, um den Folienbeutel eng an dem Träger mit dem Gegenstand darauf anliegen zu lassen.

2. Verfahren nach Anspruch 1, **dadurch gekennzeichnet, dass** die Barrierefolie eine Stärke zwischen 15 µm und 30 µm aufweist.

3. Verfahren nach Anspruch 1 oder 2, **dadurch gekennzeichnet, dass** die Barrierefolie siegelfähig ist bzw. zwei Folienlagen aus PE aufweist mit einer Barriereschicht dazwischen, wobei vorzugsweise die Barrierefolie co-extrudiert ist.

4. Verfahren nach einem der vorhergehenden Ansprüche, **dadurch gekennzeichnet, dass** der Unterdruck während des vollständigen Verschließens erzeugt wird und aufrechterhalten wird.

5. Verfahren nach einem der vorhergehenden Ansprüche, **dadurch gekennzeichnet, dass** das Schrumpfen der Barrierefolie mittels thermischer Einwirkung mittels Warmluft, Wasserdampf oder im Wasserbad in einem Schrumpftunnel erfolgt, vorzugsweise im Durchlauf des Folienbeutels mit dem Träger und dem Gegenstand darin.

6. Verfahren nach einem der vorhergehenden Ansprüche, **dadurch gekennzeichnet, dass** der Unterdruck, der in Schritt C) in dem Folienbeutel nach vollständigem Verschließen und vor einem Schrumpfen der Barrierefolie erzeugt worden ist, zwischen 0,01 bar und 0,9 bar liegt, vorzugsweise zwischen 0,1 bar und 0,5 bar liegt.

7. Verfahren nach einem der vorhergehenden Ansprüche, **dadurch gekennzeichnet, dass** der Träger mit dem Gegenstand darauf zuerst derart in die Barrierefolie eingebracht wird, dass die Barrierefolie unterhalb des Trägers ist und an einer ersten Lateralseite durchgängig und ununterbrochen nach oben auf den Träger samt Gegenstand darauf überlappt, wobei an der gegenüberliegenden zweiten Lateralseite beide Folienlagen über den Träger und den Gegenstand darauf überstehen, wobei vorzugsweise danach an dieser zweiten Lateralseite die beiden Folienlagen miteinander verschweißt werden, insbesondere mit einem Abstand zu der zweiten Lateralseite, der weniger als 20% oder weniger als 10% des Abstands der beiden Lateralseiten zueinander beträgt.

8. Verfahren nach Anspruch 7, **dadurch gekennzeichnet, dass** das Verschweißen mindestens an der zweiten Lateralseite im Durchlauf erfolgt, vorzugsweise konstant erfolgt.

9. Verfahren nach Anspruch 7, **dadurch gekennzeichnet, dass** beim Verpacken in die Barrierefolie der Träger mit dem Gegenstand darauf entlang einer Transportrichtung bewegt wird, wobei die beiden Folienlagen in einer quer zu dieser Transportrichtung verlaufenden Querrichtung miteinander verbunden sind durch Verschweißen, insbesondere an einer Vorderseite des Trägers in Transportrichtung gesehen, wobei vorzugsweise der Folienbeutel endgültig verschlossen wird durch Verschweißen der beiden Folienlagen miteinander an einer der Vorderseite gegenüber liegenden Rückseite.

10. Verfahren nach einem der vorhergehenden Ansprüche, **dadurch gekennzeichnet, dass** in dem Inneren des Folienbeutels Schutzgas oder Trockeneis enthalten ist, wobei das Trockeneis in die Packung eingebracht wird und durch das Ausgasen des Trockeneises Kohlendioxid freigesetzt wird, welches die Luft innerhalb des Folienbeutels vollständig ersetzt.

11. Verfahren nach einem der vorhergehenden Ansprüche, **dadurch gekennzeichnet, dass** der Unterdruck gemäß Schritt C) in dem Folienbeutel erzeugt wird, indem eine längliche, eigenstabile Rohrleitung in den noch nicht vollständig verschlossenen Folienbeutel eingebracht wird und dann durch die Rohrleitung Luft aus dem Folienbeutel abgesaugt wird, wobei insbesondere die Luft abgesaugt wird, während der Folienbeutel verschlossen wird, wobei vorzugsweise die Rohrleitung aus dem teilweise verschlossenen Folienbeutel herausgezogen wird vor dem vollständigen Verschließen des Folienbeutels.

12. Verfahren nach einem der vorhergehenden Ansprüche, **dadurch gekennzeichnet, dass** der Unterdruck gemäß Schritt C) in dem Folienbeutel erzeugt wird, indem in einem seitlich verschlossenen Folienschlauch ein Unterdruck erzeugt, in dem mehrere Gegenstände hintereinander aufgereiht sind, wobei ein quer zur Längsrichtung verlaufender und vorzugsweise mitlaufender Schweißstempel jeweils der erste Gegenstand in dem Folienschlauch außerhalb einer den Unterdruck erzeugenden Einheit verschließt und abtrennt, wobei insbesondere ein Absaugrohr zum Erzeugen des Unterdrucks unbewegbar bzw. statisch in dem Folienschlauch steht.

13. Verfahren nach einem der Ansprüche 1 bis 12, **dadurch gekennzeichnet, dass** alternativ zu Schritt C), D) und E) Gas und/oder Luft aus dem Folienbeutel vor dem vollständigen Verschließen des Folienbeutels ausgedrückt werden, vorzugsweise indem Druck von einer Seite, insbesondere von oben, auf den Folienbeutel flächig und nachgiebig oder flexibel aufgebracht wird, vorzugsweise mit einer weich-elastischen Platte oder mit Druckluft.

14. Verwendung einer Barrierefolie zum Verpacken eines Gegenstands auf einem Träger mit einem Verfahren nach einem der vorhergehenden Ansprüche, wobei vorzugsweise die Barrierefolie eine Dicke zwischen 10 µm und 40 µm aufweist und insbesondere eine mehrlagige Folie ist.

15. Vorrichtung zur Durchführung des Verfahrens nach einem der Ansprüche 1 bis 13, **dadurch gekennzeichnet, dass** sie Mittel zur Erzeugung eines Unterdrucks in dem noch nicht vollständig verschlossenen Folienbeutel aufweist, wobei vorzugsweise die Mittel zur Erzeugung eines Unterdrucks eine längliche Absaugleitung aufweisen.
